# EUROPÄISCHE PATENTSCHRIFT

(11) **EP 2 049 801 B1**
(45) Veröffentlichungstag und Bekanntmachung des Hinweises auf die Patenterteilung: **17.05.2017**
(21) Anmeldenummer: 07802474.2
(22) Anmeldetag: 02.08.2007
(51) Int. Cl.: F04D 5/00, F04D 29/70

(54) **FÖRDERPUMPE MIT FILTER**
FEED PUMP HAVING A FILTER
POMPE DE CIRCULATION À FILTRE

(30) Priorität: 04.08.2006 DE 102006036900; 24.01.2007 DE 102007003555
(43) Veröffentlichungstag der Anmeldung: 22.04.2009
(73) Patentinhaber: Continental Automotive GmbH, 30165 Hannover (DE)
(72) Erfinder: DEICHMANN, Johannes, 36211 Alheim-Sterkelshausen (DE); HERBERS, Christian, 44269 Dortmund (DE); HEROLD, Patrick, 37269 Eschwege (DE); JAEGER, Bernd, 34560 Fritzlar (DE); ROHAUT, Antoine, 60350 Vieux-Moulin (FR)
(86) Internationale Anmeldenummer: PCT/EP2007/058015
(87) Internationale Veröffentlichungsnummer: WO 2008/015255

(56) Entgegenhaltungen:
- EP-A- 0 011 983
- DE-A1- 10 015 671
- US-A1- 2003 231 953
- US-A1- 2005 074 347
- US-A1- 2006 140 749

## Beschreibung

Gegenstand der Erfindung ist eine Förderpumpe mit einem angetriebenen, sich in einem Pumpengehäuse drehenden Laufrad, mit zumindest einem Kranz Schaufelkammern begrenzenden Laufschaufeln und mit zumindest einem im Bereich der Laufschaufeln in dem Pumpengehäuse angeordneten teilringförmigen Kanal, welcher mit den Schaufelkammern eine zum Fördern einer Flüssigkeit von einem Einlasskanal bis zu einem Auslasskanal vorgesehene Förderkammer bildet, und einem Filter mit einem Anschlussstutzen, wobei der Anschlussstutzen mit dem Einlasskanal der Förderpumpe verbunden ist.

Solche Förderpumpen sind als Peripheral- oder Seitenkanalpumpen bekannt und werden häufig zum Fördern von Kraftstoff aus einem Kraftstoffbehälter zu einer Brennkraftmaschine eines Kraftfahrzeugs eingesetzt. Der Filter ist der Pumpe vorgeschaltet und dient dazu, Verunreinigungen am Eintritt in die Förderpumpe zu hindern.

Der zu fördernde Kraftstoff kann verschiedene Temperaturen besitzen. Insbesondere bei heißem Kraftstoff, z.B. bei einem Warmstart des Kraftfahrzeugs, neigt der Kraftstoff zu verstärktem Ausgasen, wodurch sich Gasblasen aus dampfförmigem Kraftstoff bilden, die wiederum die Förderleistung der Förderpumpe erheblich beeinträchtigen. Um die Heißfördereigenschaften von Förderpumpen zu verbessern ist es bekannt, im teilringförmigen Kanal einen Kompressionsbereich vorzusehen, um den Anteil der Gasblasen zu reduzieren.

Aus der EP 0 934 466 B1 ist bekannt, zwischen dem Einlasskanal und einem Kompressionsbereich einen Beruhigungsbereich vorzusehen. Der Beruhigungsbereich dient der Beruhigung der Strömung, wodurch ein weiteres Ausgasen des Kraftstoffs verringert wird. Nachteilig bei dieser Ausgestaltung ist, dass der Beruhigungsbereich die wirksame Länge des teilringförmigen Kanals, die zum Druckaufbau benötigt wird, verringert.

Die Druckschrift US 2005/074347 A1, die als nächstliegender Stand der Technik angesehen wird, offenbart die Merkmale des Oberbegriffs des Anspruchs 1.

Der Erfindung liegt die Aufgabe zugrunde, eine Förderpumpe mit einem Filter zu schaffen, die gute Heißfördereigenschaften aufweist, indem das Ausgasen des zu fördernden Kraftstoffs wirksam verringert wird.

Erfindungsgemäß wird die Aufgabe dadurch gelöst, dass der Anschlussstutzen des Filters einen Bereich mit sich in Strömungsrichtung verringernden Querschnitt aufweist und dass der Übergang des Strömungsquerschnitts des Anschlussstutzens zum Strömungsquerschnitt des Einlasskanals stetig ausgebildet ist.

Mit der Ausgestaltung des Strömungsbereichs im Filter wird der Bereich verlängert, durch den Kraftstoff der Förderpumpe, insbesondere dem Laufrad, gezielt zugeführt wird. Dadurch steht nunmehr nicht nur der Einlasskanal zur Strömungsführung des Kraftstoffs zur Verfügung. Der verlängerte Strömungsbereich mit seiner konkreten Ausgestaltung ermöglicht ein gezieltes Führen der Kraftstoffströmung. Turbulenzen werden abgebaut, was zu einem wirksamen Beruhigen der Strömung führt. Infolge der gezielten Führung kann der Kraftstoff weniger ausgasen. Der Bereich im Filter mit sich in Strömungsrichtung verringerndem Querschnitt führt zudem zu einer Kompression des Kraftstoffs, die sich positiv auf die Heißfördereigenschaft der Förderpumpe auswirkt. Ein weiterer Vorteil besteht darin, dass ein Beruhigungsbereich im teilringförmigen Kanal nicht mehr zwingend notwendig ist, wodurch die nutzbare Kanallänge für den Druckaufbau steigt. Ebenso trägt der stetige Übergang der Strömungsquerschnitte vom Anschlussstutzen des Filters und vom Einlasskanal der Förderpumpe zu einer Beruhigung des strömenden Kraftstoffs bei, da infolge nicht vorhandener Kanten oder Sprünge Turbulenzen vermieden werden.

Bei einer Förderpumpe, deren Laufrad zwei konzentrisch angeordnete Kränze von Schaufelkammern begrenzende Laufschaufeln mit entsprechend zugeordneten teilringförmigen Kanälen im Pumpengehäuse besitzt, hat es sich als vorteilhaft erwiesen, jedem teilringförmigen Kanal ein Einlasskanal vorzuschalten und den Anschlussstutzen des Filters vor dem Übergang in die Einlasskanäle mit jeweils zwei voneinander getrennten Strömungsquerschnitten auszubilden. Dadurch wird jeder der beiden Einlasskanäle bis in den Bereich des Filters verlängert, so dass der Kraftstoff eine ausreichende Strecke zur Beruhigung gegeben ist.

Die voreinander getrennten Strömungsquerschnitte lassen sich gemäß einer vorteilhaften Ausgestaltung besonders einfach durch eine im Anschlussstutzen angeordnete Trennwand ausbilden.

Verwirbelungen im Kraftstoff, welche das Ausgasen begünstigen, werden beim Leiten des Kraftstoffs mit Richtungsänderungen im Filter vermieden, wenn die Radien der Richtungsänderungen im Strömungsverlauf des Filters mindestens 20 % der Höhe oder Breite des Strömungsquerschnitts in diesem Bereich entsprechen.

Gemäß einer weiteren vorteilhaften Ausgestaltung werden Verwirbelungen des Kraftstoffs infolge von Querschnittsänderungen dadurch vermieden, dass Querschnittsänderungen im Strömungsverlauf stetig ausgebildet sind.

Eine besonders gute und dichte Verbindung des Filters mit der Förderpumpe wird dadurch erreicht, dass der Anschlussstutzen des Filters in eine Aufnahme des Pumpengehäuses eingepresst oder eingeklipst ist, wobei die Aufnahme im Pumpendeckel des aus Pumpendeckel und Pumpenboden gebildeten Pumpengehäuses angeordnet ist.

An einem Ausführungsbeispiel wird die Erfindung näher beschrieben. In der dazugehörigen Zeichnung zeigen
- Figur 1: eine schematische Darstellung einer erfindungsgemäßen Förderpumpe in einem Kraftstoffbehälter eines Kraftfahrzeugs und
- Figur 2: einen Schnitt durch den Filter und die Pumpstufe der Förderpumpe nach Figur 1.

Figur 1 zeigt einen Kraftstoffbehälter 1 eines nicht dargestellten Kraftfahrzeugs. In dem Kraftstoffbehälter 1 ist eine Förderpumpe 2 angeordnet, welche auch in einem Schwalltopf angeordnet sein könnte. Die Förderpumpe 2 besitzt ein Gehäuse 3, welches das Anschlussstück 4 und die Pumpstufe 5 miteinander verbindet. Ein Filter 6 ist über seinen Anschlussstutzen 7 mit der Förderpumpe 2 verbunden. Die Förderpumpe 2 saugt durch den Filter 6 Kraftstoff aus dem Kraftstoffbehälter 1 an. Über einen Auslassstutzen 8 wird der Kraftstoff mit höherem Druck mittels einer Vorlaufleitung 9 zur Brennkraftmaschine 10 des Kraftfahrzeug gefördert.

Figur 2 zeigt einen Schnitt durch den unteren Teil der Förderpumpe 1 mit der Pumpstufe 5 und dem Filter 6. Die Pumpstufe 5 besteht aus einem Pumpengehäuse 11, in dem ein Laufrad 12 angeordnet ist. Das Pumpengehäuse 11 wird von einem Pumpenboden 13 und einem Pumpendeckel 14 gebildet. Das Laufrad 12 wird von einer Welle 15 angetrieben, welche Bestandteil eines nicht näher dargestellten Elektromotors der Förderpumpe 2 ist. Das Laufrad 14 besitzt an seinen Seitenflächen jeweils zwei konzentrisch angeordnete Kränze 16-19 von Schaufelkammern begrenzenden Laufschaufeln 20-23, wobei die Schaufelkammern sich gegenüberliegender Kränze 16, 18; 17, 19 so ausgebildet sind, dass das Laufrad 12 axial durchströmbar ist. Den Kränzen 16-19 gegenüberliegend sind im Pumpengehäuse 11 teilringförmige Kanäle 24-27 angeordnet, wobei den Kränzen 16, 18; 17, 19 jeweils ein Einlasskanal im Pumpendeckel 14 und ein Auslasskanal im Pumpenboden 13 zugeordnet ist. In der gezeigten Darstellung liegt lediglich der Einlasskanal 28 für die Kränze 16, 18 in der Schnittebene.

Im Bereich des Einlasskanals 28 besitzt der Pumpendeckel 14 eine Aufnahme 29, in die der Anschlussstutzen 7 des Filters 6 eingepresst ist. Der Anschlussstutzen 7 enthält einen Kanal 30, durch den der Kraftstoff, der zuvor über das am Anschlussstutzen 7 befestigte Filtergewebe 31 angesaugt wurde, zum Einlasskanal 28 strömt. In dem Anschlussstutzen 7 ist ein Bereich 32 mit sich in Strömungsrichtung verringernden Querschnitt ausgebildet. Dieser trichterförmige Bereich 32 führt zu einer ersten Kompression des durchströmenden Kraftstoffs und somit zu einer Beruhigung der Strömung. Eventuell im Kraftstoff vorhande Gasblasen werden bereits in diesem Bereich 32 reduziert.

Im weiteren Verlauf erfolgt eine Umlenkung der Strömung um 90°, wobei die Radien 33, 34 der Umlenkung in etwa 30 % der Höhe des Strömungsquerschnitts des Bereichs 32 betragen. Infolge der groß gestalteten Radien 33, 34 erfolgt eine sanfte Umlenkung. Verwirbelungen, die zum Ausgasen des Kraftstoffs führen können, werden somit vermieden. Des Weiteren trägt der stetige Übergang, d. h. ohne Vorsprünge oder Kanten, zwischen dem Anschlussstutzen 7 und dem Einlasskanal 28 dazu bei, den Kraftstoff in ruhiger Strömung dem Laufrad zuzuführen.

Der in Strömungsrichtung abnehmende Strömungsquerschnitt im Einlasskanal 28 trägt seinerseits ebenfalls dazu bei, das Ausgasen des Kraftstoffs zu verhindern, beziehungsweise im Kraftstoff vorhandene Gasblasen zu eliminieren.

Der Anschlussstutzen 7 besitzt unmittelbar vor dem Übergang zum Pumpendeckel 14 eine Trennwand 35, die den einen Strömungsquerschnitt in zwei Strömungsquerschnitte 36, 37 aufteilt. Der Strömungsquerschnitt 37 dient dazu, einen Teil des Kraftstoffs den radial inneren Kränzen 16, 18 zuzuführen. Der dazugehörige Einlasskanal 38 ist in dem Schnitt aufgrund seiner zum Einlasskanal 28 versetzten Anordnung nur teilweise sichtbar. Durch die Trennwand 35 wird der Kraftstoffstrom bereits vor Erreichen des Pumpendeckels 14 entsprechend aufgeteilt, um nach der Aufteilung des Kraftstoffstroms noch möglichst lange Strecken zur Verfügung zu stellen, die für die Beruhigung der Kraftstoffströmung nutzbar sind.

## Patentansprüche

1. Förderpumpe mit einem angetriebenen, sich in einem Pumpengehäuse drehenden Laufrad, mit zumindest einem Kranz von Schaufelkammern begrenzenden Laufschaufeln und mit zumindest einem im Bereich der Laufschaufeln in dem Pumpengehäuse angeordneten teilringförmigen Kanal, welcher mit den Schaufelkammern eine zum Fördern einer Flüssigkeit von einem Einlasskanal bis zu einem Auslasskanal vorgesehene Förderkammer bildet, und einem Filter mit einem Anschlussstutzen, wobei der Anschlussstutzen mit dem Einlasskanal der Förderpumpe verbunden ist, **dadurch gekennzeichnet, dass** der Anschlussstutzen (7) des Filters (6) einen Bereich (32) mit sich in Strömungsrichtung verringernden Querschnitt aufweist und dass der Übergang des Strömungsquerschnitts des Anschlussstutzens (7) zum Strömungsquerschnitt des Einlasskanals (28) stetig ausgebildet ist.

2. Förderpumpe nach Anspruch 1, **dadurch gekennzeichnet, dass** das Laufrad (12) auf jeder Seite zwei konzentrisch angeordneten Kränze (16-19) von Schaufelkammern begrenzenden Laufschaufeln (20-23) mit entsprechend zugeordneten teilringförmigen Kanälen (24-27) im Pumpengehäuse (11) besitzt, dass jedem teilringförmigen Kanal 24, 26; 25, 27) ein Einlasskanal (28, 38) vorgeschaltet ist und der Anschlussstutzen (7) des Filters (6) vor dem Übergang in die Einlasskanäle (28, 38) zwei voneinander getrennte Strömungsquerschnitte (36, 37) aufweist.

3. Förderpumpe nach Anspruch 2, **dadurch gekennzeichnet, dass** die zwei voreinander getrennten Strömungsquerschnitte (36, 37) durch eine im Anschlussstutzen (7) angeordnete Trennwand (35) ausgebildet sind.

4. Förderpumpe nach einem der vorhergehenden Ansprüche 1 bis 3, **dadurch gekennzeichnet, dass** Radien (33, 34) von Richtungsänderungen im Strömungsverlauf im Filter (6) mindestens 20 % der Höhe oder Breite des Strömungsquerschnitts in diesem Bereich (32) entsprechen.

5. Förderpumpe nach einem der vorhergehenden Ansprüche, **dadurch gekennzeichnet, dass** im Strömungsverlauf Querschnittsänderungen (32) stetig ausgebildet sind.

6. Förderpumpe nach einem der vorhergehenden Ansprüche, **dadurch gekennzeichnet, dass** der Anschlussstutzen (7) des Filters (6) in eine Aufnahme (29) des Pumpengehäuses (14) eingepresst oder eingeklipst ist.

## Claims

1. Feed pump having a rotor which is driven and rotates in a pump housing, with at least one ring of rotor blades delimiting blade chambers and with at least one part-annular duct arranged in the pump housing in the region of the rotor blades, which duct forms, with the blade chambers, a delivery chamber that is provided for delivering a liquid from an inlet duct to an outlet duct, and with a filter having a connection pipe, wherein the connection pipe is connected to the inlet duct of the feed pump, **characterized in that** the connection pipe (7) of the filter (6) has a region (32) whose cross section reduces in the flow direction, and **in that** the transition from the flow cross section of the connection pipe (7) to the flow cross section of the inlet duct (28) is continuous.

2. Feed pump according to Claim 1, **characterized in that** the rotor (12) possesses, on each side, two concentric rings (16-19) of rotor blades (20-23) that delimit blade chambers, with appropriately assigned part-annular ducts (24-27) in the pump housing (11), **in that** each part-annular duct (24, 26; 25, 27) is connected downstream of an inlet duct (28, 38), and the connection pipe (7) of the filter (6) has, prior to the transition into the inlet ducts (28, 38), two mutually separate flow cross sections (36, 37).

3. Feed pump according to Claim 2, **characterized in that** the two mutually separate flow cross sections (36, 37) are formed by a partition (35) arranged in the connection pipe (7).

4. Feed pump according to one of the preceding Claims 1 to 3, **characterized in that** radii (33, 34) of direction changes in the flow profile in the filter (6) correspond to at least 20% of the height or breadth of the flow cross section **in that** region (32).

5. Feed pump according to one of the preceding claims, **characterized in that**, in the flow profile, cross section changes (32) are continuous.

6. Feed pump according to one of the preceding claims, **characterized in that** the connection pipe (7) of the filter (6) is pressed or snap fitted into a port (29) of the pump housing (14).

## Revendications

1. Pompe de refoulement comprenant une roue mobile entraînée, tournant dans un carter de pompe, comprenant au moins une couronne d'aubes mobiles limitant des chambres d'aubes et comprenant au moins un canal en forme d'anneau partiel disposé dans la région des aubes mobiles dans le carter de pompe, lequel forme avec les chambres d'aubes une chambre de refoulement prévue pour refouler un liquide depuis un canal d'entrée jusqu'à un canal de sortie et un filtre avec une tubulure de raccordement, la tubulure de raccordement étant connectée au canal d'entrée de la pompe de refoulement, **caractérisée en ce que** la tubulure de raccordement (7) du filtre (6) présente une région (32) de section transversale diminuant dans la direction de l'écoulement et **en ce que** la transition de la section transversale d'écoulement de la tubulure de raccordement (7) à la section transversale d'écoulement du canal d'entrée (28) est réalisée sous forme continue.

2. Pompe de refoulement selon la revendication 1, **caractérisée en ce que** la roue mobile (12) possède de chaque côté deux couronnes disposées concentriquement (16-19) d'aubes mobiles (20-23) limitant des chambres d'aubes avec des canaux en forme d'anneau partiel associés correspondants (24-27) dans le carter de pompe (11), **en ce qu'**un canal d'entrée (28, 38) est monté en amont de chaque canal en forme d'anneau partiel (24, 26 ; 25, 27) et la tubulure de raccordement (7) du filtre (6) présente, avant la transition dans les canaux d'entrée (28, 38), deux sections transversales d'écoulement séparées l'une de l'autre (36, 37).

3. Pompe de refoulement selon la revendication 2, **caractérisée en ce que** les deux sections transversales d'écoulement séparées l'une de l'autre (36, 37) sont réalisées par une paroi de séparation (35) disposée dans la tubulure de raccordement (7).

4. Pompe de refoulement selon l'une quelconque des revendications précédentes 1 à 3, **caractérisée en ce que** des rayons (33, 34) de changements de direction de l'allure de l'écoulement dans le filtre (6) correspondent au moins à 20 % de la hauteur ou de la largeur de la section transversale d'écoulement dans cette région (32).

5. Pompe de refoulement selon l'une quelconque des revendications précédentes, **caractérisée en ce que** des variations de sections transversales (32) dans l'allure de l'écoulement sont réalisées sous forme constante.

6. Pompe de refoulement selon l'une quelconque des revendications précédentes, **caractérisée en ce que** la tubulure de raccordement (7) du filtre (6) est pressée ou encliquetée dans un logement (29) du carter de pompe (14).
